# EUROPÄISCHE PATENTSCHRIFT

(11) **EP 3 675 688 B1**
(45) Veröffentlichungstag und Bekanntmachung des Hinweises auf die Patenterteilung: **13.01.2021**
(21) Anmeldenummer: 18759942.8
(22) Anmeldetag: 27.08.2018
(51) Int. Cl.: A47B 49/00, F25D 25/02

(54) **ABLAGEBODEN UND MÖBEL ODER HAUSHALTSGERÄT**
STORAGE SHELF BASE AND ITEM OF FURNITURE OR HOUSEHOLD APPLIANCE
TABLETTE ET MEUBLE OU APPAREIL MÉNAGER

(30) Priorität: 01.09.2017 DE 102017120158; 16.04.2018 DE 102018108978
(43) Veröffentlichungstag der Anmeldung: 08.07.2020
(73) Patentinhaber: Paul Hettich GmbH & Co. KG, 32278 Kirchlengern (DE)
(72) Erfinder: REHAGE, Daniel, 48149 Münster (DE); MERTINS, Stefan, 32257 Bünde (DE); ARNST, Eduard, 32657 Lemgo (DE); MATTHES, Andreas, 09131 Chemnitz (DE)
(74) Vertreter: Dantz, Jan Henning
(86) Internationale Anmeldenummer: PCT/EP2018/072991
(87) Internationale Veröffentlichungsnummer: WO 2019/042921

(56) Entgegenhaltungen:
- EP-A1- 3 159 635
- US-A- 4 392 628
- US-A1- 2002 117 943

## Beschreibung

Die vorliegende Erfindung betrifft einen Ablageboden für ein Möbel oder Haushaltsgerät gemäß dem Oberbegriff des Anspruchs 1 sowie ein Möbel oder Haushaltsgerät.

Derartige Ablageböden, bei denen auf einer Bodenplatte eine Tragplatte und eine auf dieser geführte gleichzeitig rotatorisch und translatorisch bewegbare Ablage angeordnet ist, ermöglichen eine Zugänglichkeit von ansonsten schwer erreichbaren Flächen in einem Stauraum eines Möbels oder eines Haushaltsgerätes wie beispielsweise eines Kühl- oder Gefrierschrankes.

Bekannt sind beispielsweise mit einem Drehteller ausgerüstete Ablageböden, bei denen der Drehteller direkt in der Bodenplatte des Ablagebodens verbaut ist (DE 42 16 765 A1, US 4 392 628 A)

Eine relativ zur Tragplatte zwangsgeführte, gleichzeitig rotatorisch und translatorisch bewegbare Ablage ist aus der nachveröffentlichten DE 10 2017 106 170 A1 bekannt.

Nachteilig an diesen aus dem Stand der Technik bekannten Ablageböden ist die relativ aufwändige Montage eines solchen Ablagebodens.

Aufgabe der vorliegenden Erfindung ist es, einen Ablageboden für ein Möbel oder Haushaltsgerät bereitzustellen, das in einfacher Weise in einen Korpus des Möbels oder Haushaltsgerätes einbaubar bzw. in einfacher Weise nachrüstbar ist.

Diese Aufgabe wird durch einen Ablageboden für ein Möbel oder Haushaltsgerät mit den Merkmalen des Anspruchs 1 sowie durch ein Möbel mit den Merkmalen des Anspruchs 16 und ein Haushaltsgerät mit den Merkmalen des Anspruchs 17 gelöst.

Der Ablageboden weist eine Tragplatte und des Weiteren eine relativ zur Tragplatte zwangsgeführte, gleichzeitig rotatorisch und translatorisch bewegbare Ablage auf, wobei einander zugewandte Lagerflächen der Tragplatte und der Ablage jeweilige zumindest überwiegend geschlossene, umlaufende Laufrillen aufweisen, in denen Wälzkörper geführt sind.

Die Tragplatte ist lösbar an einer Bodenplatte oder mittels wenigstens eines Adapters lösbar am Korpus des Möbels oder Haushaltsgerätes befestigt.

Dadurch ist eine einfache Festlegung der rotatorisch und translatorisch bewegbaren Ablage am Korpus des Möbels oder Haushaltsgerätes ermöglicht.

Vorteilhafte Ausführungsvarianten sind Gegenstand der Unteransprüche.

Der Ablageboden weist nach einer Ausführungsvariante eine an einem Korpus des Möbels oder Haushaltsgerätes ortsfest befestigbare Bodenplatte auf. Bevorzugt ist die Tragplatte auf dieser Bodenplatte angeordnet.

Vorzugsweise weist der Ablageboden eine Bodenplatte auf und der Adapter ist als eine die Bodenplatte am Korpus des Möbels oder Haushaltsgerätes festlegende Bodenplattenhalterung ausgeführt.

Gemäß einer vorteilhaften Ausführungsvariante des Ablagebodens umgreift die Bodenplattenhalterung zumindest teilweise einen Rand der Bodenplatte und weist wenigstens eine erste Aussparung auf, in der ein sich von einem Rand der Tragplatte erstreckendes Verbindungselement einschiebbar ist, das im eingeschobenen Zustand form- oder reibschlüssig in der Bodenplattenhalterung gehalten ist.

Solche Bodenplattenhalterungen werden beispielsweise oftmals bei als Glasplatten ausgebildeten Bodenplatten zur Festlegung der Bodenplatte am Korpus des Möbels oder Haushaltsgerätes eingesetzt.

Die Einbringung entsprechender Aussparungen in diese Bodenplattenhalterung ist in äußerst einfacher Weise durchführbar, so dass durch geringfügige Modifikation der Bodenplattenhalterung die Tragplatte zur Lagerung der Ablage montiert werden kann.

Das Verbindungselement ist dabei bevorzugt an der Tragplatte angeformt. Denkbar ist auch ein solches Verbindungselement als separates Bauteil zu fertigen und an der Tragplatte zu befestigen.

Das Verbindungselement ist gemäß einer vorteilhaften Ausführungsvariante als Haken ausgebildet, der einen Leistenabschnitt der Bodenplattenhalterung hintergreift, was eine äußerst einfache Montage der Tragplatte an der Bodenplattenhalterung ermöglicht.

Gemäß einer weiteren Ausführungsvariante weist die Tragplatte die Bodenplatte umgreifende Halteelemente auf.

Eine solche Lösung ist insbesondere dann vorteilhaft, wenn die Bodenplattenhalterung nicht vorhanden oder nicht zur Halterung der Tragplatte geeignet ist.

Auch hier sind die Halteelemente bevorzugt an der Tragplatte angeformt. Denkbar ist auch hier, solche Halteelemente als separate Bauteile vorzusehen, die an der Tragplatte befestigt sind.

Gemäß einer alternativen Ausführungsvariante umgreift die Bodenplattenhalterung zumindest teilweise einen Rand der Bodenplatte. Die Tragplatte und die Bodenplattenhalterung weisen hier Formschlusselemente auf, durch die die Tragplatte durch eine Schwenkbewegung aus einer winklig zur Bodenplatte angestellten Position der Tragplatte in eine auf der Bodenplatte aufliegenden Position der Tragplatte formschlüssig an der Bodenplattenhalterung festlegbar ist.

Dadurch kann die Tragplatte durch eine einfach durchführbare Einschwenkbewegung an der Bodenplattenhalterung montiert und auf die Bodenplatte aufgesetzt werden.

Dazu sind bevorzugt an einem rückseitigen, der Bodenplattenhalterung zugewandten Rand der Tragplatte Aussparungen angeformt, in die jeweils ein an der Bodenplattenhalterung angeformtes Hakenelement eingreift.

Solche Aussparungen und Hakenelemente lassen sich in einfacher Weise an der Bodenplattenhalterung bzw. der Bodenplatte anformen.

Um auch ein lineares Verrutschen der Ablage relativ zur Bodenplatte zuverlässig zu unterbinden, ist gemäß einer weiteren bevorzugten Ausgestaltung in einer der Bodenplatte zugewandten Unterseite der Tragplatte nahe dem der Bodenplattenhalterung zugewandten Rand wenigstens eine Aussparung angeformt, in die im auf die Tragplatte eingeschwenkten Zustand der Tragplatte eine an der Bodenplattenhalterung angeformte Konterleiste vorsteht.

Zur exakten, insbesondere mittigen Positionierung der Ablage auf der Bodenplatte auch quer zur Translationsbewegung der Ablage liegen Anlageflächen der jeweiligen Seitenränder der Tragplatte nahe des rückseitigen Randes der Tragplatte an jeweiligen Anschlagflächen von aus der Bodenplattenhalterung zur Tragplatte hin vorstehenden Anschlägen an.

Durch die erfindungsgemäße Anbindung ist die Tragplatte sowohl in vertikaler als auch in horizontaler Richtung lösbar fixiert und lagegesichert. Ein unbeabsichtigtes Lösen der Tragplatte oder ein Verkippen nach vorne oder ein Verrutschen zur Seite werden verhindert.

Gemäß einer weiteren vorteilhaften Ausführungsvariante der Erfindung ist an der Tragplatte ein einen oberen Rand der Ablage übergreifendes Kippschutzelement angeordnet, das der Verhinderung einer Kippbewegung der Ablage um eine zur Ablagefläche der Ablage parallele Kippachse dient. Alternativ kann das Kippschutzelement so ausgestaltet sein, dass es in eine Nut der Ablage eingreift.

Vorteil eines solchen Kippschutzelementes ist die Verhinderung einer Kippbewegung der Ablage insbesondere bei ungleichmäßig verteilter Belastung der Ablage mit auf der Ablage abgestellten Gegenständen.

Nach einer bevorzugten Ausführungsvariante liegt ein Teilstück des Kippschutzelements in einer zweiten Aussparung der Bodenplattenhalterung ein, wodurch eine zusätzliche Stabilisierung des Kippschutzelementes erreicht wird. Das Kippschutzelement ist dabei nach einer bevorzugten Ausführungsvariante als Fanghaken, insbesondere als c-förmiger Fanghaken, ausgebildet.

Der erfindungsgemäße Ablageboden kann bevorzugt in einem Möbel oder in einem Haushaltsgerät, insbesondere in einem Kühl- oder Gefriergerät, eingesetzt werden. Dazu weist das Möbel oder das Haushaltsgerät jeweils einen Korpus zum Aufnehmen des Ablagebodens auf.

Nachfolgend werden bevorzugte Ausführungsbeispiele der Erfindung anhand der beiliegenden Zeichnungen näher erläutert. Es zeigen:
- Fig. 1: eine perspektivische Explosionsdarstellung einer Ausführungsvariante eines erfindungsgemäßen Ablagebodens,
- Fig. 2: eine schematische perspektivische Darstellung des Ablagebodens gemäß Fig. 1 in einer um 45° verdrehten Position der Ablage relativ zur Tragplatte,
- Fig. 3: eine perspektivische Ansicht der Bodenplatte, der Tragplatte und der Bodenplattenhalterung in einer Explosionsdarstellung,
- Fig. 4: eine Schnittansicht durch den Ablageboden gem. Fig. 1,
- Fig. 5: eine Detailansicht des in Fig. 4 gezeigten Schnitts zur Darstellung des in die Aussparung eingeschobenen Verbindungselements der Tragplatte,
- Fig. 6a: eine perspektivische Ansicht einer die Bodenplatte rückseitig umgreifenden alternativen Ausführungsvariante einer Bodenplattenhalterung,
- Fig. 6b: eine Detailansicht der in Fig. 6a gezeigten Bodenplattenhalterung,
- Fig. 7a: eine perspektivische Ansicht der die Bodenplatte rückseitig umgreifenden Bodenplattenhalterung gemäß Fig. 6a mit daran angesetzter Tragplatte und Ablage,
- Fig. 7b: eine Detailansicht der in Fig. 7a gezeigten Darstellung,
- Fig. 8a: eine perspektivische Ansicht einer Unterseite der Tragplatte mit Ablage,
- Fig. 8b: eine Detailansicht eines im montierten Zustand mit der Bodenplattenhalterung gekoppelten rückwärtigen Bereichs der in Fig. 8a gezeigten Tragplatte,
- Fig. 9a: eine perspektivische Ansicht der die Bodenplatte rückseitig umgreifenden Bodenplattenhalterung gemäß Fig. 6a vor dem Ansetzen der Tragplatte,
- Fig. 9b: eine Detailansicht der in Fig. 9a gezeigten Position,
- Fig. 10: eine perspektivische Ansicht der die Bodenplatte rückseitig umgreifenden Bodenplattenhalterung gemäß Fig. 6a nach dem Einschieben der Tragplatte in die Hakenelemente der Bodenplattenhalterung vor dem Einschwenken,
- Fig. 11: eine perspektivische Ansicht der die Bodenplatte rückseitig umgreifenden Bodenplattenhalterung gemäß Fig. 6a nach dem Einschieben der Tragplatte in die Hakenelemente der Bodenplattenhalterung nach dem Einschwenken in die Funktionsstellung,
- Fig. 12: ein Möbel mit erfindungsgemäßen Ablageböden,
- Fig. 13: ein Haushaltsgerät mit erfindungsgemäßen Ablageböden.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position des Ablagebodens, der Bodenplatte, der Tragplatte, der Ablage, der Bodenplattenhalterung, des Verbindungselements und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In Fig. 1 ist mit dem Bezugszeichen 1 insgesamt eine Ausführungsvariante eines Ablagebodens bezeichnet.

Der Ablageboden 1 weist eine an einem Korpus 13, 14 eines Möbels 11 oder Haushaltsgerätes 12 ortsfest befestigbare Bodenplatte 2 auf sowie eine auf der Bodenplatte 2 angeordnete Tragplatte 3.

Auf dieser Tragplatte 3 liegt eine gleichzeitig rotatorisch und translatorisch bewegbare Ablage 4 auf. Zur zwangsgeführten gleichzeitigen rotatorischen und translatorischen Bewegung weisen einander zugewandte Lagerflächen 31, 42 der Tragplatte 3 und der Ablage 4 jeweilige zumindest überwiegend geschlossene, umlaufende Laufrillen 33, 34, 43, 44, 45, 46) auf, in denen Wälzkörper 10 geführt sind. Als Wälzkörper 10 werden hier insbesondere Kugeln eingesetzt.

Die Tragplatte 3 ist dabei lösbar an der Bodenplatte 2 oder, wie in Fig. 1 gezeigt, an einer die Bodenplatte 2 am Korpus 13, 14 des Möbels 11 oder Haushaltsgerätes 12 festlegenden Bodenplattenhalterung 5 befestigt. Die Bodenplattenhalterung 5 stellt in diesem Fall den Adapter dar.

Denkbar ist auch, die Tragplatte 3 oder die Bodenplatte 2 mittels mehrerer solcher Adapter am Korpus 13, 14 des Möbels 11 oder Haushaltsgerätes 12 festzulegen. In ersterem Fall kann die Bodenplatte 2 auch weggelassen werden.

Denkbar ist auch, die Tragplatte 3 mittels mindestens eines Adapters an der Bodenplatte 2 lösbar zu befestigen.

Wie in den Fig. 1 und 2 dargestellt, sind sowohl auf der der Ablage 4 zugewandten Lagerfläche 31 der Tragplatte 3 als auch auf der der Tragplatte 3 zugewandten Lagerfläche 42 der Ablage 4 innere Laufrillen 33, 43, 44 und, zur verbesserten Abstützung der Ablage 4, äußere Laufrillen 34, 45, 46 eingebracht.

Die innere Laufrille 33 der Tragplatte 3 ist dabei als geschlossene umlaufende Laufrille ausgebildet. Die äußere Laufrille 34 ist zu einer Frontseite des Ablagebodens 1 hin offen ausgebildet.

Zur zwangsgeführten gleichzeitigen rotatorischen und translatorischen Bewegung der Ablage 4 sind an der Lagerfläche 42 der Ablage 4 jeweils zwei sich teilweise überschneidende innere Laufrillen 43, 44 und zwei sich ebenfalls teilweise überschneidende äußere Laufrillen 45, 46 in die Lagerfläche 42 der Ablage 4 eingebracht. Sämtliche Laufrillen 43, 44, 45, 46 sind hier als geschlossene umlaufende Laufrillen ausgebildet.

Fig. 2 zeigt den Ablageboden 1 in einer um 45° gedrehten Position. Wie hier zu erkennen ist, ist einer der Wälzkörper 10 außerhalb der Fläche der Tragplatte 3 angeordnet.

Um ein Verlieren dieses Wälzkörpers 10 zu verhindern, sind die Wälzkörper 10 in einem Wälzkörperkäfig 9 aufgenommen. Der Wälzkörperkäfig 9 ist hier in Gestalt eines Kreisrings mit vier sich radial vom Kreisring nach außen erstreckenden Armen ausgebildet, an deren freien Enden jeweils ein weiterer Wälzkörper 10 aufgenommen ist.

Sowohl die inneren Laufrillen 33, 43, 44 als auch die äußeren Laufrillen 34, 45, 46 sind derart geformt, dass bei Krafteinwirkung auf die Ablage 4 in horizontaler Richtung die Ablage 4 von einem Ausgangspunkt entsprechend der in Fig. 1 gezeigten Orientierung der Ablage 4 relativ zur Tragplatte 3 über eine in Fig. 2 gezeigte Zwischenposition in eine um 180° gedrehte Be- oder Entladeposition bewegbar ist, bei der die Ablage 4 nicht nur um 180° gedreht, sondern auch um eine vorbestimmte Strecke zur Erleichterung der Be- und Entladung verschoben ist.

Die Bewegung zurück in die Ausgangsposition erfolgt ebenso einfach durch Kraftausübung in horizontaler Richtung in Schließrichtung, bei der die Ablage 4 entweder unter Beibehaltung der anfänglichen Drehrichtung weiter in die Schließposition bewegt wird, oder auch unter Umkehrung der Drehrichtung.

Wie in den Fig. 1 und 3 dargestellt ist, umgreift die Bodenplattenhalterung 5 einen Rand 22 der Bodenplatte 2. Gleichzeitig ist die Tragplatte 3 ebenfalls an der Bodenplattenhalterung 5 befestigt.

Die Bodenplattenhalterung 5 weist dazu zwei Aussparungen 54 auf, in die ein sich von einem Rand der Tragplatte 3 erstreckendes jeweiliges Verbindungselement 6 einschiebbar ist und die im eingeschobenen Zustand form- oder reibschlüssig in der Bodenplattenhalterung 5 gehalten sind.

Wie in den Fig. 1 und 3 erkennbar ist, ist das Verbindungselement 6 an der Tragplatte 3 angeformt. Das Verbindungselement 6 ist hier als zungenartiger Steg 61 ausgebildet, mit einem sich an seinem freien Ende nach oben verdickender oder nach oben umgebogener Haken 62, der einen Leistenabschnitt 56 der Bodenplattenhalterung 5 hintergreift, wie es in den Fig. 4 und 5 dargestellt ist.

Die Bodenplattenhalterung 5 besteht im Wesentlichen aus einem leistenförmigen Grundkörper 51 mit einer sich über die Längserstreckung des Grundkörpers 51 erstreckenden Schlitz 52, der der Aufnahme eines rückseitigen Randes 22 der Bodenplatte 2 dient.

Oberhalb des Schlitzes 52 ist eine Befestigungsleiste 53 angeformt, die der Befestigung der Bodenplattenhalterung 5 am Korpus des Möbels oder Haushaltsgerätes dient und mit der die Bodenplatte 2 am Korpus des Möbels oder Haushaltsgerätes festlegbar ist.

In dieser Befestigungsleiste 53 sind eine oder mehrere erste Aussparungen 54 eingebracht, die der Aufnahme des Verbindungselementes 6 dienen. Alternativ oder zusätzlich können auch an der Tragplatte 3 Aussparungen vorhanden sein, die mit korrespondierenden Verbindungselementen an der Bodenplattenhalterung 5 zusammenwirken, oder sowohl die Tragplatte 3 als auch die Bodenplattenhalterung 5 können mit zusammenwirkenden Verbindungselementen ausgestattet sein.

Eine alternative Ausführungsvariante einer Bodenplattenhalterung 5a, 5b wird nachfolgend anhand der Fig. 6a-11 beschrieben.

Die Bodenplattenhalterung 5a, 5b besteht in dieser Ausführungsvariante aus zwei separaten Bodenplattenhalterungen 5a und 5b, die wie die zuvor beschriebene Bodenplattenhalterung 5 einen jeweiligen Schlitz 52a, 52b zur Aufnahme eines hinteren Randes 22 der Bodenplatte 2 aufweist und den Rand 22 der Bodenplatte 2 umgreifen.

Die beiden Bodenplattenhalterungen 5a, 5b weisen dabei jeweils an einem seitlichen Rand eine Seitenrandeinfassung 57a auf, wobei in Fig. 6b lediglich die Seitenrandeinfassung 57a der in der Figur linken Bodenplattenhalterung 5a gezeigt ist.

Die beiden Bodenplattenhalterungen 5a, 5b sind, wie in den Fig. 6a und 6b zu erkennen ist, spiegelsymmetrisch zueinander aufgebaut.

Auf der der Tragplatte 3 zugewandten Oberseite eines Grundkörpers 51a, 51b der Bodenplattenhalterungen 5a, 5b ist jeweils ein Hakenelement 53a, 53b angeformt. Das Hakenelement 53a, 53b erstreckt sich in der hier gezeigten Ausführungsvariante senkrecht aus einem dem rückseitigen Rand 22 nahen Bereich des Grundkörpers 51a, 51b senkrecht nach oben und ist bevorzugt um etwa 90° nach vorne, d.h. zur Mitte der Oberseite 21 der Bodenplatte 2 hin umgebogen.

Die Tragplatte 3 und die Bodenplattenhalterungen 5a, 5b weisen dabei, wie in den Fig. 5-11 gezeigt ist, Formschlusselemente auf, durch die die Tragplatte 3 durch eine Schwenkbewegung aus einer winklig zur Bodenplatte 2 angestellten Position der Tragplatte 3 in eine auf der Bodenplatte 2 aufliegenden Position der Tragplatte 3 formschlüssig an der Bodenplattenhalterung 5a, 5b festlegbar ist.

Die Hakenelemente 53a, 53b greifen dabei in Aussparungen 37 am rückseitigen Rand 36 der Tragplatte 3 ein, wie es in den Fig. 7a, 7b, 9a, 9b, 10 und 11 gezeigt ist. Diese Aussparungen 37 am rückseitigen Rand 36 der Tragplatte 3 sind dabei taschenförmig von der der Ablage 4 zugewandten Oberseite der Tragplatte 3 und dem rückseitigen Rand 36 her eingelassen.

Denkbar ist auch, die Aussparungen 37 als Schlitze auszubilden und die Hakenelemente 53a, 53b entsprechend derart zu gestalten, dass diese einen Winkel von mehr als 90° umgreifen.

Bei der hier gezeigten Ausführungsvariante ist, wie in den Fig. 8a und 8b dargestellt, in einer der Bodenplatte 2 zugewandten Unterseite der Tragplatte 3 nahe dem der Bodenplattenhalterung 5a, 5b zugewandten Rand 36 wenigstens eine Aussparung 39 angeformt, in die im auf die Tragplatte 3 eingeschwenkten Zustand der Tragplatte 3, gezeigt in Fig. 11, eine an der Bodenplattenhalterung 5a, 5b angeformte Konterleiste 54a, 54b vorsteht.

Die Konterleisten 54a, 54b sind dabei, wie beispielsweise in Fig. 6b dargestellt, in Richtung der durch den Schlitz 35 der Tragplatte 3 ermöglichten Translationsbewegung der Ablage 4 vor den Hakenelementen 53a, 53b positioniert.

Die Aussparungen 37 am rückseitigen Rand 36 der Tragplatte 3 sind bevorzugt in ihrer Breite so bemessen, dass sie der Breite der Hakenelemente 53a, 53b entsprechen und dadurch auch eine Positionierung der Tragplatte 3 senkrecht zur Translationsbewegung der Ablage 4 bewirken.

Zusätzlich können, wie in den Fig. 6b, 7a und 7b gezeigt ist, zur exakten Ausrichtung der Tragplatte 3 relativ zur Bodenplatte 2 beidseits des rückseitigen Randes 36 der Tragplatte 3 nahen Anlagefläche 38 der jeweiligen Seitenränder der Tragplatte 3 im auf die Tragplatte 3 eingeschwenkten Zustand der Tragplatte 3 an jeweiligen Anschlagflächen 56a, 56b von aus der Bodenplattenhalterung 5a, 5b zur Tragplatte 3 hin vorstehenden Anschlägen 55a, 55b anliegen.

Die Anschläge 55a, 55b sind dabei, wie in Fig. 6b gut zu erkennen, bevorzugt als Winkelstücke ausgebildet, mit einer jeweiligen Anschlagfläche 56a, 56b zur exakten Positionierung der Tragplatte 3.

Die Fig. 9a, 9b, 10 und 11 zeigen den Montagevorgang der Tragplatte 3 mit daran angeordneter Ablage 4 an den Bodenplattenhalterungen 5a, 5b.

Wie in Fig. 9a und 9b gezeigt, wird die Tragplatte 3 zunächst winklig zur Bodenplatte 2 angestellt, bevorzugt in einem Winkel zwischen 30° und 50°, mit ihrem rückseitigen Rand 36 an die Hakenelemente 53a, 53b herangeführt und in diese eingeschoben. Diese Position ist in Fig. 10 dargestellt.

Anschließend wird die Tragplatte 3 durch eine Einschwenkbewegung nach unten auf die Bodenplatte 2 aufsetzend eingeschwenkt. Dabei wird der rückseitige Rand 36 der Tragplatte 3 von den Hakenelementen 53a, 53b umgriffen, was der Verhinderung eines Verschiebens der Tragplatte 3 relativ zur Bodenplatte 2 in Richtung der Translationsbewegung der Ablage 4 relativ zur Tragplatte 3 dient. Die Konterleisten 54a, 54b liegen dabei in der in die Unterseite der Tragplatte 3 eingelassenen Aussparung 39 ein, wie in Fig. 11 zu erkennen ist.

Wie desweiteren in den Fig. 1 und 3 gezeigt, weist die Bodenplattenhalterung 5 oberhalb des Schlitzes 52 eine zweite Aussparung 55 auf, die der Aufnahme eines Kippschutzelementes 7 dient.

Bei der Ausführungsvariante gemäß Figuren 6a bis 11 mit zwei separaten Bodenplattenhalterungen 5a und 5b sind diese seitlich des Kippschutzelementes 7 angeordnet.

Ein solches Kippschutzelement 7 ist ebenfalls an der Tragplatte 3 angeordnet und so geformt, dass es einen oberen Rand 48 der Ablage 4 übergreift.

Das Kippschutzelement 7 dient dabei der Verhinderung einer Kippbewegung der Ablage 4 um eine zur Ablagefläche 41 der Ablage 4 parallele Kippachse. Eine solche Kippbewegung kann insbesondere bei ungleichmäßig auf der Ablagefläche 41 der Ablage 4 verteilten Lasten auftreten.

Das Kippschutzelement 7 ist dabei bevorzugt als c-förmiger Fanghaken ausgebildet, wobei ein Teilstück 73 des Kippschutzelements 7 aus dem rückseitigen Rand der Tragplatte 3 hervorsteht und nach oben gebogen ist. An dieses Teilstück 73 schließt sich ein ebenes Mittelstück 72 an, wobei dessen Höhenerstreckung an die vertikale Höhe einer die Ablagefläche 41 der Ablage 4 umgebenden Wandung angepasst ist, über dessen oberen Rand 48 ein sich an das Mittelstück 72 anschließendes umgebogenes Ende 71 des Kippschutzelements 7 übersteht und im Falle einer Kippbewegung die Ablage 4 an der Kippbewegung hindert.

Denkbar ist auch, an der Tragplatte 3 selbst Halteelemente anzuordnen, insbesondere anzuformen, die die Bodenplatte 2 umgreifen und so eine Fixierung der Tragplatte 3 an der Bodenplatte 2 ermöglichen.

Die Tragplatte 3 und die Ablage 4 sind zur axialen Fixierung über eine Fixiereinrichtung 8 aneinander festgelegt.

Die Fixiereinrichtung 8 weist dabei, wie in Fig. 1 gezeigt ist, eine Schraube 81 auf, die von unten durch einen Schlitz 35 in der Tragplatte 3 ragt und so eine Verschiebebewegung der Ablage 4 relativ zur Tragplatte 3 ermöglicht.

Um eine möglichst reibungsarme Verschiebebewegung zu ermöglichen, ist auf die Schraube 81 eine Unterlegscheibe 82 sowie ein Gleitring 83 aufgelegt, der an der der Bodenplatte 2 zugewandten Unterseite der Tragplatte 3 im Bereich des Schlitzes 35 anliegt.

Zur axialen Fixierung mit der Ablage 4 ist in der Ablagefläche 41 der Ablage 4 eine Befestigungsaufnahme 47 eingebracht, die durch eine Kappe 84 abgedeckt wird.

Die der Schraube 81 zugewandte Unterseite dieser Kappe 84 ist dabei mit einer Schraubbohrung mit Innengewinde versehen, in die die Schraube 81 einschraubbar ist und so die Kappe 84 axial in ihrer Montageposition hält.

Die Bodenplatte 2 kann dabei als Glasplatte ausgebildet sein. Denkbar ist auch die Ausbildung einer Bodenplatte 2 als Holzplatte oder Platte aus einem Kunststoff oder Metall. Die Tragplatte 3 und die Ablage 4 sind bevorzugt aus Kunststoff oder Glas ausgebildet.

Besonders vorteilhaft ist, dass beispielsweise im Falle eines als Kühlgerät wie insbesondere als Kühl- oder Gefrierschrank ausgebildeten Haushaltsmöbels eine ohnehin vorhandene Bodenplatte 2, beispielsweise in Gestalt einer Glasplatte, nutzbar ist zur Stabilisierung und Nachrüstung der Tragplatte und der Ablage zur Schaffung eines Ablagebodens 1, welcher gleichzeitig translatorisch und rotatorisch bewegbar und damit in besonders einfacher Weise zu beladen bzw. zu entladen ist.

In Fig. 12 sind erfindungsgemäße Ablageböden in einem Möbel 11 dargestellt, wobei das Möbel 11 einen Korpus 13 aufweist, in dem die Ablageböden 1 angeordnet sind.

In Fig. 13 sind erfindungsgemäße Ablageböden in einem Haushaltsgerät, in diesem Fall in einem Kühlgerät, 12 dargestellt, wobei das Haushaltsgerät 12 einen Korpus 14 aufweist, in dem die Ablageböden 1 angeordnet sind.

### Bezugszeichenliste

- 1: Ablageboden

- 2: Bodenplatte
- 22: Rand

- 3: Tragplatte
- 31: Lagerfläche

- 33: Laufrille
- 34: Laufrille
- 35: Schlitz
- 36: rückseitiger Rand
- 37: Aussparung
- 38: Anlagefläche
- 39: Nut

- 4: Ablage
- 41: Ablagefläche
- 42: Lagerfläche
- 43: Laufrille
- 44: Laufrille
- 45: Laufrille
- 46: Laufrille
- 47: Befestigungsaufnahme
- 48: oberer Rand

- 5: Bodenplattenhalterung
- 51: Grundkörper
- 52: Schlitz
- 53: Befestigungsleiste
- 54: erste Aussparung
- 55: zweite Aussparung
- 56: Leistenabschnitt

- 5a: Bodenplattenhalterung
- 51a: Grundkörper
- 52a: Schlitz
- 53a: Hakenelement
- 54a: Konterleiste
- 55a: Anschlag
- 56a: Anschlagfläche
- 57a: Seitenrandeinfassung

- 5b: Bodenplattenhalterung
- 51b: Grundkörper
- 52b: Schlitz
- 53b: Hakenelement
- 54b: Konterleiste
- 55b: Anschlag
- 56b: Anschlagfläche

- 6: Verbindungselement
- 61: Steg
- 62: Haken

- 7: Kippschutzelement
- 71: umgebogenes Ende
- 72: Mittelstück
- 73: Teilstück

- 8: Fixiereinrichtung
- 81: Schraube
- 82: Unterlegscheibe
- 83: Gleitring
- 84: Kappe

- 9: Wälzkörperkäfig
- 10: Wälzkörper

- 11: Möbel
- 12: Haushaltsgerät
- 13: Korpus
- 14: Korpus

## Patentansprüche

1. Ablageboden (1) für ein Möbel (11) oder Haushaltsgerät (12), aufweisend
- eine an einem Korpus (13, 14) des Möbels (11) oder Haushaltsgerätes (12) ortsfest angeordnete Tragplatte (3),
- eine relativ zur Tragplatte (3) zwangsgeführte, gleichzeitig rotatorisch und translatorisch bewegbare Ablage (4),
- wobei die Tragplatte (3) lösbar mittels wenigstens eines Adapters am Korpus (13, 14) des Möbels (11) oder Haushaltsgerätes (12) befestigt ist oder- eine Bodenplatte (2) ortsfest am Korpus (13, 14) des Möbels (11) oder Haushaltsgerätes (12) angeordnet ist, an der die Tragplatte (3) lösbar befestigt ist,
**dadurch gekennzeichnet, dass**
- einander zugewandte Lagerflächen (31, 42) der Tragplatte (3) und der Ablage (4) jeweilige zumindest überwiegend geschlossene, umlaufende Laufrillen (33, 43, 44) aufweisen, in denen Wälzkörper (10) geführt sind.

2. Ablageboden (1) nach Anspruch 1, **dadurch gekennzeichnet, dass** zusätzlich eine Bodenplatte (2) ortsfest am Korpus (13, 14) des Möbels (11) oder Haushaltsgerätes (12) angeordnet ist und der wenigstens eine Adapter als eine die Bodenplatte (2) am Korpus (13, 14) des Möbels (11) oder Haushaltsgerätes (12) festlegende Bodenplattenhalterung (5, 5a, 5b) ausgebildet ist.

3. Ablageboden (1) nach Anspruch 2, **dadurch gekennzeichnet, dass** die Bodenplattenhalterung (5) zumindest teilweise einen Rand (22) der Bodenplatte (2) umgreift und wenigstens eine erste Aussparung (54) aufweist, in der ein sich von einem Rand der Tragplatte (3) erstreckendes Verbindungselement (6) einschiebbar ist, das im eingeschobenen Zustand form- oder reibschlüssig in der Bodenplattenhalterung (5) gehalten ist.

4. Ablageboden (1) nach Anspruch 3, **dadurch gekennzeichnet, dass** das Verbindungselement (6) an der Tragplatte (3) angeformt ist.

5. Ablageboden (1) nach Anspruch 3 oder 4, **dadurch gekennzeichnet, dass** das Verbindungselement (6) einen Haken (62) aufweist, der einen Leistenabschnitt (56) der Bodenplattenhalterung (5) hintergreift.

6. Ablageboden (1) nach einem der vorstehenden Ansprüche, **dadurch gekennzeichnet, das** die Tragplatte (3) mittels mindestens eines Adapters an der Bodenplatte (2) lösbar befestigt ist.

7. Ablageboden (1) nach einem der vorstehenden Ansprüche, **dadurch gekennzeichnet, das** die Tragplatte (3) die Bodenplatte (2) umgreifende Halteelemente aufweist.

8. Ablageboden (1) nach Anspruch 7, **dadurch gekennzeichnet, dass** die Halteelemente an der Tragplatte (3) angeformt sind.

9. Ablageboden (1) nach Anspruch 2, **dadurch gekennzeichnet, dass** die Bodenplattenhalterung (5a, 5b) zumindest teilweise einen Rand (22) der Bodenplatte (2) umgreift und dass die Tragplatte (3) und die Bodenplattenhalterung (5a, 5b) Formschlusselemente aufweisen, durch die die Tragplatte (3) durch eine Schwenkbewegung aus einer winklig zur Bodenplatte (2) angestellten Position der Tragplatte (3) in eine auf der Bodenplatte (2) aufliegenden Position der Tragplatte (3) formschlüssig an der Bodenplattenhalterung (5a, 5b) festlegbar ist.

10. Ablageboden (1) nach Anspruch 9, **dadurch gekennzeichnet, dass** an einem rückseitigen, der Bodenplattenhalterung (5a, 5b) zugewandten Rand (36) der Tragplatte (3) Aussparungen (37) angeformt sind, in die jeweils ein an der Bodenplattenhalterung (5a, 5b) angeformtes Hakenelement (53a, 53b) eingreift.

11. Ablageboden (1) nach Anspruch 9 oder 10, **dadurch gekennzeichnet, dass** in einer der Bodenplatte (2) zugewandten Unterseite der Tragplatte (3) nahe dem der Bodenplattenhalterung (5a, 5b) zugewandten Rand (36) wenigstens eine Aussparung (39) angeformt ist, in die im auf die Tragplatte (3) eingeschwenkten Zustand der Tragplatte (3) eine an der Bodenplattenhalterung (5a, 5b) angeformte Konterleiste (54a, 54b) vorsteht.

12. Ablageboden (1) nach Anspruch 9, 10 oder 11, **dadurch gekennzeichnet, dass** Anlageflächen (38) der jeweiligen Seitenränder der Tragplatte (3) nahe des rückseitigen Randes (36) der Tragplatte (3) an jeweiligen Anschlagflächen (56a, 56b) von aus der Bodenplattenhalterung (5a, 5b) zur Tragplatte (3) hin vorstehenden Anschlägen (55a, 55b) anliegen.

13. Ablageboden (1) nach einem der vorstehenden Ansprüche, **dadurch gekennzeichnet, das** an der Tragplatte (3) ein einen oberen Rand (48) der Ablage (4) übergreifendes oder ein in eine Nut der Ablage (4) eingreifendes Kippschutzelement (7) zur Verhinderung einer Kippbewegung der Ablage (4) um eine zur Ablagefläche (41) der Ablage (4) parallele Kippachse angeordnet ist.

14. Ablageboden (1) nach Anspruch 13, **dadurch gekennzeichnet, das** ein Teilstück (73) des Kippschutzelements (7) in einer zweiten Aussparung (55) der Bodenplattenhalterung (5) einliegt.

15. Ablageboden (1) nach Anspruch 13 oder 14, **dadurch gekennzeichnet, dass** das Kippschutzelement (7) als Fanghaken ausgebildet ist.

16. Möbel (11) mit einem Korpus (13) mit mindestens einem Ablageboden (1) nach einem der Ansprüche 1 bis 15.

17. Haushaltsgerät (12), insbesondere Kühl- oder Gefriergerät, mit einem Korpus (14) mit mindestens einem Ablageboden (1) nach einem der Ansprüche 1 bis 15.

## Claims

1. Storage shelf base (1) for an item of furniture (11) or household appliance (12), having
- a support plate (3) which is arranged in a stationary manner on a body (13, 14) of the item of furniture (11) or household appliance (12),
- a support (4) which is positively guided relative to the support plate (3) and can be moved simultaneously rotatably and translationally,
- wherein the support plate (3) is detachably fastened to the body (13, 14) of the item of furniture (11) or household appliance (12) by means of at least one adapter, or a base plate (2) is arranged in a stationary manner on the body (13, 14) of the item of furniture (11) or household appliance (12), to which base plate (2) the support plate (3) is detachably fastened,
**characterized in that**
- mutually facing bearing surfaces (31, 42) of the support plate (3) and of the storage shelf (4) have respective at least predominantly closed, circumferential running grooves (33, 43, 44) in which rolling elements (10) are guided.

2. Storage shelf base (1) according to claim 1, **characterized in that** a base plate (2) is additionally arranged in a stationary manner on the body (13, 14) of the item of furniture (11) or household appliance (12) and the at least one adapter is designed as a base plate holder (5, 5a, 5b) fixing the base plate (2) to the body (13, 14) of the item of furniture (11) or household appliance (12).

3. Storage shelf base (1) according to claim 2, **characterized in that** the base plate holder (5) at least partially engages around an edge (22) of the base plate (2) and has at least one first recess (54) in which a connecting element (6) extending from an edge of the support plate (3) can be inserted, which connecting element (6) in the inserted state is held in the base plate holder (5) in a form-fitting or frictionally engaged manner.

4. Storage shelf base (1) according to claim 3, **characterized in that** the connecting element (6) is integrally formed on the support plate (3).

5. Storage shelf base (1) according to claim 3 or 4, **characterized in that** the connecting element (6) has a hook (62) which engages behind a strip section (56) of the base plate holder (5).

6. Storage shelf base (1) according to one of the preceding claims, **characterized in that** the support plate (3) is detachably fastened to the base plate (2) by means of at least one adapter.

7. Storage shelf base (1) according to one of the preceding claims, **characterized in that** the support plate (3) has retaining elements which engage around the base plate (2).

8. Storage shelf base (1) according to claim 7, **characterized in that** the retaining elements are integrally formed on the support plate (3).

9. Storage shelf base (1) according to claim 2, **characterized in that** the base plate holder (5a, 5b) at least partially engages around an edge (22) of the base plate (2) and **in that** the support plate (3) and the base plate holder (5a, 5b) have form-fit elements, by means of which the support plate (3) can be fixed positively to the base plate holder (5a, 5b) by a pivoting movement from a position of the support plate (3) set at an angle to the base plate (2) into a position of the support plate (3) resting on the base plate (2).

10. Storage shelf base (1) according to claim 9, **characterized in that** recesses (37) are integrally formed on a rear edge (36) of the support plate (3) facing the base plate holder (5a, 5b), into each of which recesses (37) a hook element (53a, 53b) engages which is integrally formed on the base plate holder (5a, 5b).

11. Storage shelf base (1) according to claim 9 or 10, **characterized in that at** least one recess (39) is integrally formed in an underside of the support plate (3) facing the base plate (2) near the edge (36) facing the base plate holder (5a, 5b), into which recess (39) a counter strip (54a, 54b) integrally formed on the base plate holder (5a, 5b) projects when the support plate (3) is pivoted in onto the support plate (3).

12. Storage shelf base (1) according to claim 9, 10 or 11, **characterized in that** bearing surfaces (38) of the respective side edges of the support plate (3) rest close to the rear edge (36) of the support plate (3) against respective stop surfaces (56a, 56b) of stops (55a, 55b) projecting from the base plate holder (5a, 5b) towards the support plate (3).

13. Storage shelf base (1) according to one of the preceding claims, **characterized in that** a tilting protection element (7), which engages over an upper edge (48) of the shelf (4) or engages in a groove of the shelf (4), is arranged on the support plate (3) to prevent a tilting movement of the storage shelf (4) about a tilting axis parallel to the shelf surface (41) of the storage shelf (4).

14. Storage shelf base (1) according to claim 13, **characterized in that** a section (73) of the tilt protection element (7) is inserted in a second recess (55) of the base plate holder (5).

15. Storage shelf base (1) according to claim 13 or 14, **characterized in that** the tilting protection element (7) is designed as a catch hook.

16. Item of furniture (11) having a body (13) with at least one storage shelf base (1) according to one of claims 1 to 15.

17. Household appliance (12), in particular refrigerator or freezer, having a body (14) with at least one storage shelf base (1) according to one of claims 1 to 15.

## Revendications

1. Fond de casier (1) pour un meuble (11) ou un appareil électroménager (12), comprenant
- un plateau portant (3) disposé de façon fixe sur un corps (13, 14) du meuble (11) ou de l'appareil électroménager (12),
- un casier (4) guidé de façon contrainte par rapport au plateau portant (3) et mobile à la fois en rotation et en translation,
- dans lequel le plateau portant (3) est fixé de façon amovible au corps (13, 14) du meuble (11) ou de l'appareil ménager (12) au moyen d'au moins un adaptateur, ou une plaque de fond (2) sur laquelle le plateau portant (3) est fixée de façon amovible est disposée de façon fixe sur le corps (13, 14) du meuble (11) ou de l'appareil ménager (12),
**caractérisé en ce que** des surfaces d'appui (31, 42) tournées l'une vers l'autre du plateau portant (3) et du casier (4) présentent chacune des rainures de roulement (33, 43, 44) circonférentielles au moins en majeure partie fermées, dans lesquelles des éléments de roulement (10) sont guidés.

2. Fond de casier (1) selon la revendication 1, **caractérisé en ce qu'**une plaque de fond (2) est en outre disposée de façon fixe sur le corps (13, 14) du meuble (11) ou de l'appareil ménager (12) et l'au moins un adaptateur est conformé comme une monture de plaque de fond (5, 5a, 5b) qui fixe la plaque de fond (2) sur le corps (13, 14) du meuble (11) ou de l'appareil ménager (12).

3. Fond de casier (1) selon la revendication 2, **caractérisé en ce que** la monture de plaque de fond (5) entoure au moins en partie un bord (22) de la plaque de fond (2) et présente au moins une première découpe (54) dans laquelle peut être inséré un élément d'assemblage (6) qui s'étend à partir d'un bord du plateau portant (3) et qui est retenu par engagement positif ou par friction dans la monture de plaque de fond (5) dans l'état rentré.

4. Fond de casier (1) selon la revendication 3, **caractérisé en ce que** l'élément d'assemblage (6) est moulé sur le plateau portant (3).

5. Fond de casier (1) selon la revendication 3 ou 4, **caractérisé en ce que** l'élément d'assemblage (6) présente un crochet (62) qui se met en prise derrière une partie en forme de bandeau (56) de la monture de plaque de fond (5).

6. Fond de casier (1) selon l'une des revendications précédentes, **caractérisé en ce que** le plateau portant (3) est fixé de façon amovible à la plaque de fond (2) au moyen d'au moins un adaptateur.

7. Fond de casier (1) selon l'une des revendications précédentes, **caractérisé en ce que** le plateau portant (3) présente des éléments de maintien qui entourent la plaque de fond (2).

8. Fond de casier (1) selon la revendication 7, **caractérisé en ce que** les éléments de maintien sont moulés sur le plateau portant (3).

9. Fond de casier (1) selon la revendication 2, **caractérisé en ce que** la monture de plaque de fond (5a, 5b) entoure au moins en partie un bord (22) de la plaque de fond (2) et **en ce que** le plateau portant (3) et la monture de plaque de fond (5a, 5b) présentent des éléments d'engagement positif par lesquels le plateau portant (3) peut être fixé par engagement positif sur la monture de plaque de fond (5a, 5b) par un mouvement pivotant entre une position du plateau portant (3) où celui-ci forme un angle avec la plaque de fond (2) et une position du plateau portant (3) où il repose sur la plaque de fond (2).

10. Fond de casier (1) selon la revendication 9, **caractérisé en ce que** sont moulées dans un bord arrière (36) du plateau portant (3) tourné vers la monture de plaque de fond (5a, 5b) des découpes (37) dans chacune desquelles un élément en forme de crochet (53a, 53b) moulé sur la monture de plaque de fond (5a, 5b) se met en prise.

11. Fond de casier (1) selon la revendication 9 ou 10, **caractérisé en ce qu'**est moulée dans une face inférieure du plateau portant (3) tourné vers la plaque de fond (2), près du bord (36) tourné vers la monture de plaque de fond (5a, 5b), au moins une découpe dans laquelle dépasse, quand le plateau portant (3) est tourné et rentré, un bandeau opposé (54a, 54b) moulé sur la monture de plaque de fond (5a, 5b).

12. Fond de casier (1) selon la revendication 9, 10 ou 11, **caractérisé en ce que** des surfaces d'appui (38) de chaque bord latéral du plateau portant (3) reposent près du bord arrière (36) du plateau portant (3) sur des surfaces de butée (56a, 56b) respectives de butées (55a, 55b) qui dépassent de la monture de plaque de fond (5a, 5b) vers le plateau portant (3).

13. Fond de casier (1) selon l'une des revendications précédentes, **caractérisé en ce qu'**est disposé sur le plateau portant (3) un élément anti-basculement (7) qui se met en prise par-dessus un bord supérieur (48) du casier (4) ou se met en prise dans une gorge du casier (4) pour empêcher un mouvement basculant du casier (4) autour d'un axe de basculement parallèle à la surface de pose (41) du casier (4).

14. Fond de casier (1) selon la revendication 13, **caractérisé en ce qu'**une partie (73) de l'élément anti-basculement (7) s'insère dans une deuxième découpe (55) de la monture de plaque de fond (5).

15. Fond de casier (1) selon la revendication 13 ou 14, **caractérisé en ce que** l'élément anti-basculement (7) est conformé comme un crochet de rattrapage.

16. Meuble (11) avec un corps (13) muni d'au moins un fond de casier (1) selon l'une des revendications 1 à 15.

17. Appareil électroménager (12), en particulier réfrigérateur ou congélateur, avec un corps (14) muni d'au moins un fond de casier (1) selon l'une des revendications 1 à 15.
